# EUROPÄISCHE PATENTSCHRIFT

(11) **EP 0 377 079 B1**
(45) Veröffentlichungstag und Bekanntmachung des Hinweises auf die Patenterteilung: **02.11.1994**
(21) Anmeldenummer: 89116834.6
(22) Anmeldetag: 12.09.1989
(51) Int. Cl.: F21V 11/06, F21S 3/02

(54) **Mit einer stabförmigen Leuchtstofflampe bestückte Rasterleuchte**
Lighting fixture with a louver and tubular fluorescent lamp
Armature à grille et tube fluorescent

(30) Priorität: 05.01.1989 DE 3900202
(43) Veröffentlichungstag der Anmeldung: 11.07.1990
(73) Patentinhaber: THORN LICHT GmbH, D-59755 Arnsberg (DE)
(72) Erfinder: Grimm Manfred, D-5760 Arnsberg 1 (DE)
(74) Vertreter: Fritz, Edmund Lothar, Dipl.-Chem.

(56) Entgegenhaltungen:
- AT-B- 378 589
- DE-B- 1 151 475
- FR-A- 2 261 476

## Beschreibung

Die vorliegende Erfindung betrifft eine mit einer stabförmigen Leuchtstofflampe bestückte Rasterleuchte, bei der die Leuchtstofflampe mittig im oberen Bereich eines Leuchtengehäuses parallel zu dessen Längsachse angeordnet ist, bei dem die Lichtaustrittsöffnung im wesentlichen in drei Felder etwa gleicher Breiter unterteilt ist. Ein mittlerer Bereich wird beidseitig begrenzt durch zwei sich in Längsrichtung erstreckende profilierte Reflektoren. Die Seitenfelder schließen sich symmetrisch an den mittleren Bereich an. Der mittlere Bereich ist durch zahlreiche deckenparallele Querlamellen unterteilt. Die Seitenfelder werden begrenzt jeweils durch einen profilierten Reflektor und einen in Längsrichtung verlaufenden Reflektor, der sich gekrümmt jeweils über einen Eckbereich bis in die Nähe einer Gehäusedecke erstreckt.

Eine Leuchte der genannten Art ist aus der AT-B-378 589 bekannt. Bei dieser Leuchte ist das Leuchtengehäuse T-förmig mit einer durch zwei Seitenreflektoren begrenzten ersten Lichtaustrittsöffnung, aus der Licht im wesentlichen direkt austritt. Über der Lampe ist ein gewölbter nach beiden Seiten hin auskragender Reflektor vorgesehen, der breiter ist als die genannte mittlere Lichtaustrittsöffnung, so daß über diesen auskragenden Reflektor zusätzlich ein indirekter Lichtanteil von der Leuchte abgestrahlt wird. Dieser indirekte Lichtanteil tritt jedoch unkontrolliert und ungerichtet aus der Leuchte aus. Querlamellen sind bei dieser Leuchte nur in dem mittleren Bereich vorgesehen.

Aus der EP-A-0 122 972 ist eine mit einer stabförmigen Leuchtstofflampe bestückte Rasterleuchte bekannt, die Querlamellen aufweist, die in einem kurzen mittleren Abschnitt horizontal verlaufen und in zwei sich daran symmetrisch nach außen anschließenden Abschnitten geneigt verlaufen. Bei dieser vorbekannten Leuchte ist jedoch in Längsrichtung (Lampenrichtung) keine Unterteilung des Leuchtengehäuses in mehrere Bereiche vorgesehen. Das Leuchtengehäuse ist bei dieser Leuchte relativ schmal, so daß die Leuchte eher tiefstrahlend ist.

Der Erfindung liegt die Aufgabe zugrunde, eine Leuchte zu schaffen, die eine möglichst breite symmetrische Lichtverteilung aufweist und dabei dennoch blendfrei ist. Die Lösung dieser Aufgabe liefert eine Leuchte mit den eingangs genannten Merkmalen in Verbindung mit den kennzeichnenden Merkmalen des Hauptanspruchs.

Anspruch 2 betrifft eine bevorzugte Ausgestaltung der profilierten in Längsrichtung verlaufenden Reflektoren, die die Lichtaustrittsöffnung in drei Felder etwa gleicher Breite unterteilen.

Bei der erfindungsgemäßen Leuchte sind die sich in Längsrichtung erstreckenden Reflektoren so ausgebildet bzw angeordnet, daß ein Teil des Lichtstromes primär, das heißt direkt in einem mittleren Feld austritt, während ein nicht minder großer Teil des Lichtstroms sekundär, das heißt durch Reflexion in zwei sich symmetrisch anschließenden etwa gleich großen Seitenfeldern austreten kann. Durch die gemäß dem Kennzeichen des Anspruchs angeordneten ausgebildeten Querlamellen in sämtlichen Feldern wird eine Entblendung sämtlicher Lichtströme erreicht.

Im folgenden wir ein Ausführungsbeispiel der Erfindung beschrieben unter Bezugnahme auf die beiliegenden Zeichnungen.
- Fig. 1: zeigt im Prinzip einen Querschnitt durch eine Rasterleuchte nach der Erfindung;
- Fig. 2: stellt einen Querschnitt durch eine Querlamelle dar.

Die Leuchte hat ein kastenförmiges Gehäuse von einer relativ großen Breitenausdehnung, oben begrenzt durch eine Gehäusedecke 11, deren Oberfläche reflektierend sein kann. Der gesamte Lichtstrom einer mittig im oberen Bereich angebrachten Leuchtstofflampe 12 wird symmetrisch der Breite nach über drei etwa gleichgroße Felder verteilt und zwar über ein Mittelfeld 10a und zwei seitliche Felder 10b. Über das Mittelfeld geht im wesentlichen der Lichtstrom primär, das heißt direkt ab, während der sekundäre Lichtstrom vorzugsweise über die seitlichen Felder die Leuchte verläßt. Dabei wird ein Teil des Lichtstromes an den in Längsrichtung verlaufenden Reflektoren 13 zurückgeworfen, die sich im wesentlichen konkav gekrümmt über die Eckbereiche des Gehäuses erstrecken. Ein Teil des sekundären Lichtstromes erhält auch seine Reflexion an der Gehäusedecke.

Die Längsreflektoren sind schwach gekrümmt und weisen etwa in der Mitte eine Abknickung auf, so daß sich insgesamt ein annähernd parabelförmiger Verlauf ergibt. Das Mittelfeld 10a ist beidseitig begrenzt durch zwei sich über die gesamte Längsrichtung erstreckende profilierte Reflektoren 14, die jeweils einen spitzwinkligen Querschnitt haben mit zwei Schenkeln, und die deckensenkrecht im unteren Gehäusebereich angeordnet sind. Die beiden nach innen gerichteten Schenkel der Reflektoren 14 weisen jeweils eine konkave parabelähnliche Krümmung auf, die nach außen gerichteten Schenkel verlaufen gerade und senkrecht oder nahezu senkrecht.

Das Mittelfeld ist durch zahlreiche deckenparallele Querlamellen 15 unterteilt, während die beiden Seitenfelder in gleicher Weise durch diagonal angeordnete Querlamellen 16 unterteilt sind, die von den Reflektoren 14 ausgehend schräg nach oben zu den seitlichen Reflektoren 13 verlaufen. Der Querschnitt der Querlamellen 15 bzw. 16 geht aus Fig. 2 hervor. Vorzugsweise weisen die Querlamellen 15, 16 je zwei symmetrische Schenkel mit konkaver parabolischer oder parabelähnlicher Krümmung auf.

## Patentansprüche

1. Mit einer stabförmigen Leuchtstofflampe bestückte Rasterleuchte, bei der
die Leuchtstofflampe mittig im oberen Bereich eines Leuchtengehäuses (10) parallel zu dessen Längsachse angeordnet ist, bei dem die Lichtaustrittsöffnung im wesentlichen in drei Felder etwa gleicher Breite unterteilt ist;
- ein mittlerer Bereich (10a) wird beidseitig begrenzt durch zwei sich in Längsrichtung erstreckende profilierte Reflektoren (14);
- die Seitenfelder (10b) schließen sich symmetrisch an den mittleren Bereich (10a) an;
- der mittlere Bereich (10a) ist durch zahlreiche deckenparallele Querlamellen (15) unterteilt;
- die Seitenfelder (10b) werden begrenzt jeweils durch einen Reflektor (14) und einen in Längsrichtung verlaufenden Reflektor (13), der sich gekrümmt jeweils über einen Eckbereich bis in die Nähe einer Gehäusedecke (11) erstreckt;
gekennzeichnet durch die nachfolgend genannten Merkmale:
- das Leuchtengehäuse (10) ist kastenförmig, wobei dessen Breite größer ist als die Höhe;
- in sämtlichen Feldern (10a, 10b) sind Querlamellen (15, 16) angeordnet;
- die Querlamellen (15, 16) weisen je zwei symmetrische Schenkel mit konkaver parabolischer oder parabelähnlicher Krümmung in V-förmiger Anordnung auf;
- die Querlamellen (16) in den Seitenfeldern (10b) sind etwa in Diagonalrichtung angeordnet und verlaufen von den Reflektoren (14) ausgehend schräg nach oben zu den seitlichen Reflektoren (13);
- die in Längsrichtung verlaufenden seitlichen Reflektoren (13) erstrecken sich so weit nach unten wie die profilierten Reflektoren (14);
- die profilierten Reflektoren (14) haben jeweils zwei Schenkel und einen spitzwinkligen V-Querschnitt, der sich vom oberen zum unteren Gehäusebereich verjüngt.

2. Mit einer stabförmigen Leuchtstofflampe bestückte Rasterleuchte nach Anspruch 1, dadurch gekennzeichnet, daß der nach innen gerichtete Schenkel der Reflektoren (14) jeweils eine konkave parabelähnliche Krümmung aufweist und der nach außen gerichtete Schenkel jeweils gerade und senkrecht oder nahezu senkrecht verläuft.

## Claims

1. Lighting fixture with a louver and a tubular fluorescent lamp in which
the fluorescent lamp is arranged centrally in the upper region of a lamp housing (10) parallely to the longitudinal axis thereof in which the light outlet opening is divided substantially into three fields of about the same width;
- a central region (10a) is limited on both sides by two sectioned reflectors (14) extending in longitudinal direction;
- the lateral fields (10b) join up symmetrically with the central region (10a);
- the central region (10a) is subdivided by a plurality of transversal lamellae (15) extending parallel to the ceiling;
- the lateral fields (10b) are limited in each case by a reflector (14) and a reflector (13) extending in longitudinal direction and, in a curved manner, via a corner region up to the vicinity of a housing cover (11);
characterised by the following features:
- the housing (10) of the lighting fixture is box-shaped with a width exceeding its height;
- in all fields (10a, 10b) there are arranged transversal lamellae (15, 16);
- the transversal lamellae (15, 16) each comprise two symmetrical legs with a concave parabolic or nearly parabolic curvature in a V-shaped arrangement;
- the transversal lamellae (16) in the lateral fields (10b) are arranged approximately in diagonal direction and extend from the reflectors (14) in an inclined manner upwardly to the lateral reflectors (13);
- the lateral reflectors (13) extending in longitudinal direction extend downwardly as far as the sectioned reflectors (14);
- the sectioned reflectors (14) each comprise two legs and a V-shaped cross section with an acute angle which tapers from the upper towards the lower region of the housing.

2. Lighting fixture with a louver and a tubular fluorescent lamp as claimed in claim 1, characterised in that the leg of the reflectors (14) directed inwardly comprises a concave parabolic curvature and the leg directed outwardly extends straightly and vertically or nearly vertically.

## Revendications

1. Armature à grille et tube fluorescent dans laquelle
le tube fluorescent est arrangé centriquement dans la région supérieure d'un carter (10) de lampe parallèle à l'axe longitudinal du carter et l'orifice de sortie de la lumière de ce carter est subdivisé en substance en trois compartiments avec presque la même largeur;
- une région du milieu (10a) est limitée des deux côtés par des réflecteurs profilés (14) qui s'étendent en sens longitudinal;
- les compartiments latérals (10b) se joignent symétriquement à la région du milieu (10a);
- la région du milieu (10a) est subdivisée par des nombreuses lames (15) parallèles au plafond;
- les compartiments latérals (10b) sont limités chaque fois par un réflecteur (14) et un réflecteur (13) s'étendant en sens longitudinal qui s' avance en courbe via une région du coin jusqu'à la proximité d'un plafond (11) d'un bâtiment;
caractérisée par les caractéristiques suivantes:
- le carter (10) de lampe est en forme d'une caisse et la largeur de lequelle est plus grande que l'hauteur;
- dans tous les compartiments (10a, 10b) des lames transversales (15, 16) sont arrangées;
- les lames transversales (15, 16) comprennent chaque fois deux branches symétriques avec une courbure concave parabolique ou ressemblant à une parabole dans un arrangement en V;
- les lames transversales (16) dans les compartiments latérals (10b) sont arrangées à peu près en sens diagonal et s'étendent des réflecteurs (14) obliquement en haut vers les réflecteurs latérals (13);
- les réflecteurs latérals (13) s'étendant en sens longitudinal s'avancent vers le bas si loin que les réflecteurs profilés (14);
- les réflecteurs profilés (14) chaque fois comprennent deux branches et une section acutangulaire en V qui se diminue de la région supérieure à la region inférieure du carter.

2. Armature à grille et tube fluorescent selon la revendication 1, caractérisée en ce que la branche dirigée vers l'intérieur des réflecteurs (14) chaque fois comprend une courbure concave ressemblant à une parabole et la branche dirigée vers l'extérieur s'étend en ligne droit et verticalement ou presque verticalement.
